# EUROPÄISCHE PATENTSCHRIFT

(11) **EP 1 633 947 B1**
(45) Veröffentlichungstag und Bekanntmachung des Hinweises auf die Patenterteilung: **06.02.2008**
(21) Anmeldenummer: 04739344.2
(22) Anmeldetag: 26.05.2004
(51) Int. Cl.: E05F 3/22, E05F 15/04

(54) **DREHTÜRANTRIEB FÜR EINE MINDESTENS EINFLÜGELIGE TÜR**
REVOLVING DOOR DRIVE MECHANISM FOR A DOOR HAVING AT LEAST ONE LEAF
MECANISME DE COMMANDE DESTINE A UNE PORTE PIVOTANTE COMPRENANT AU MOINS UN BATTANT

(30) Priorität: 02.06.2003 DE 10325027
(43) Veröffentlichungstag der Anmeldung: 15.03.2006
(73) Patentinhaber: DORMA GmbH + Co. KG, 58256 Ennepetal (DE)
(72) Erfinder: BUSCH, Sven, 44139 Dortmund (DE)
(86) Internationale Anmeldenummer: PCT/EP2004/005628
(87) Internationale Veröffentlichungsnummer: WO 2004/106683

(56) Entgegenhaltungen:
- EP-A- 0 448 867
- CH-A- 689 055

## Beschreibung

Die Erfindung betrifft einen Drehtürantrieb für eine mindestens einflügelige Tür, deren Türflügel von einem Türschließer im Öffnungs- und Schließsinn bewegbar sind, wobei der Türschließer von einer Antriebseinheit antreibbar ist. Ein Drehtürantrieb, der die Merkmale des Oberbegriffs des Anspruchs 1 aufweist, ist aus CH-A-689 055 bekannt.

Automatische Türantriebe haben den Sinn, die Begehung von Türen zu erleichtern. Ihre Benutzung wächst nicht nur bei öffentlichen und gewerblich genutzten Immobilien, wie z. B. Verwaltungseinrichtungen, Krankenhäusern, Altenheimen, sondern es werden zunehmend automatische Türantriebe, insbesondere für behindertengerechte Wohnungen, eingesetzt. Dabei sind die Türantriebe stets auf dem Türflügel bzw. oberhalb des Türstockes (Zarge) montiert.

Die Problematik bei derlei Türantrieben liegt jedoch darin, dass ihr Einbau bereits bei der Gebäudeplanung berücksichtigt werden muss.

Es ist daher Aufgabe der vorliegenden Erfindung, einen automatischen Antrieb für eine Drehtür zu schaffen, der sehr klein gebaut ist und dessen Erscheinungsbild nicht den architektonischen Eindruck einer Tür beeinträchtigen soll, der darüber hinaus preisgünstig herzustellen und nahezu wartungsfrei sein soll.

Diese Aufgabe wird durch die im Anspruch 1 angegebenen Merkmale gelöst. Vorteilhafte Weiterbildungen ergeben sich aus den Unteransprüchen.

Dadurch, dass eine Antriebseinheit als elektro-hydraulische Antriebseinheit ausgebildet ist, kann ein besonders klein bauender Drehflügelantrieb geschaffen werden, der auch verdeckt in der Tür bzw. der Türzarge eingebaut werden kann.

Die elektro-hydraulische Antriebseinheit weist einen hydraulischen Anschlussblock, einen DC-Motor und eine Pumpe auf.

Insbesondere, wenn nach einer weiteren Ausgestaltung der DC-Motor als eisenloser Motor und die Pumpe als Innenzahnradpumpe ausgebildet sind, kann ein besonders kleiner und leiser Türantrieb geschaffen werden, der unsichtbar innerhalb der Tür bzw. der Zarge eingebaut werden kann.

Der verdeckte Einbau wird weiterhin dadurch verbessert dass der Ölstrom zwischen der Pumpe bzw. dem hydraulischen Anschlussblock und dem Türschließer durch die den Türantrieb und die hydraulische Antriebseinheit tragende Montageplatte fließt. Somit kann der gesamte Drehflügelantrieb als Einheit hergestellt und eingebaut werden, ohne dass zusätzliche Hydraulikleitungen verlegt werden müssen.

Zur Einstellung der Federkraft des Türschließers ist vorteilhafterweise an der Montageplatte ein erstes Zahnrad angeordnet, das mit einem am Türschließer angeordneten zweiten Zahnrad kämmt.

Vorzugsweise weisen die beiden Zahnräder jeweils eine Stirnverzahnung auf, so dass eine sichere Kraftübertragung auf kleinstem Raum möglich ist.

Für den Volumenausgleich ist vorzugsweise ein Kolbenspeicher vorgesehen.

Dadurch, dass der Türschließer, die Pumpe, der hydraulische Anschlussblock und der DC-Motor in einer Linie hintereinander liegen, kann in besonders schmaler Weise ein klein bauender Drehflügelantrieb realisiert werden.

Wenn nach einer weiteren vorteilhaften Ausgestaltung der Türschließer, die Pumpe, der hydraulische Anschlussblock und der DC-Motor als austauschbare Module ausgebildet sind, kann die Wartungsfreundlichkeit des erfindungsgemäßen Drehflügelantriebes zusätzlich verbessert werden.

Wenn an dem Türschließer ein Betätigungshebel angeordnet ist, der mit einem an seinem anderen Ende angeordneten Gleitstück verbunden ist, das in einer innerhalb der Tür bzw. der Türzarge eingebauten Gleitschiene längs der Gleitschiene beweglich geführt ist, ergibt sich eine besonders einfache, platzsparende und nahezu unsichtbare Stromzuführung, wenn die Stromversorgung durch die Gleitschiene und den Betätigungshebel erfolgt.

Aufgrund der Tatsache, dass nach einer vorteilhaften Ausgestaltung der erfindungsgemäße Drehtürantrieb eine maximale Breite von 40 mm, eine maximale Höhe von 50 mm und eine maximale Länge von 500 mm aufweist, ist der Drehflügelantrieb besonders für einen verdeckten Einbau geeignet.

Weitere Merkmale und Vorteile der Erfindung ergeben sich aus der nachfolgenden Beschreibung eines bevorzugten Ausführungsbeispieles.

Die einzige Figur zeigt eine schematische Ansicht eines erfindungsgemäßen Drehflügelantriebes.

Bei der Darstellung sind nur die hier relevanten Teile dargestellt, alle anderen Konstruktionselemente sind zur besseren Übersichtlichkeit weggelassen worden.

Ein erfindungsgemäßer Drehflügelantrieb weist einen Türschließer 1 auf, der über einen Nocken- oder Zahntrieb verfügen kann. Der Türschließer 1 ist mit einem Betätigungshebel 2 verbunden, der an seinem anderen Ende mit einem Gleitstück 3 verbunden ist, welches in einer innerhalb einer Tür bzw. Türzarge eingebauten Gleitschiene 4 beweglich geführt ist.

Der Türschließer 1 ist an einer Montageplatte 5 befestigt, welche auch einen hydraulischen Anschlussblock 6 trägt. An dem Anschlussblock 6 sind eine vorzugsweise als Innenzahnradpumpe ausgebildete Pumpe 7 und ein DC-Motor 8 angebracht, der vorzugsweise als eisenloser Motor ausgebildet ist.

Der Türschließer 1, die Pumpe 7, der hydraulische Anschlussblock 6 und der DC-Motor 8 sind in einer Linie hintereinander an der Montageplatte 5 angebracht und als einzelne auswechselbare Module ausgebildet.

Zur Federkraftverstellung ist an der Montageplatte 5 ein erstes Zahnrad 9 angeordnet, das mit einem zweiten Zahnrad 10 kämmt, welches z. B. an einer zur Pumpe 7 gerichteten Stirnseite des Türschließers 1 angeordnet ist. Beide Zahnräder 9, 10 sind mit einer Stirnverzahnung versehen.

Der Ölstrom zwischen der Pumpe 7 bzw. dem hydraulischen Anschlussblock 6 und dem Türschließer 1 erfolgt über die Montageplatte 5, in die entsprechende Leitungen bzw. Kanäle eingearbeitet sind Außerdem ist zum Volumenausgleich ein nicht dargestellter Kolbenspeicher vorgesehen.

Der Drehflügelantrieb weist eine maximale Breite von 40 mm, eine maximale Höhe von 50 mm und eine maximale Länge von 500 mm auf.

Die Stromübertragung zu dem erfindungsgemäßen Drehflügelantrieb kann z. B. unsichtbar durch die Gleitschiene 4 und den Betätigungshebel 2 erfolgen. Die Steuerung kann sowohl extern liegen oder in der Zarge oder in der Tür verborgen eingebaut sein.

Außerdem kann eine Entlagenerkennung durch Schalter oder Reedkontakte in der Gleitschiene vorgesehen sein, und die Positions- und Bewegungserkennung kann durch einen Zug-Positionsgeber erfolgen.

### Bezugszeichenliste

- 1: Türschließer
- 2: Betätigungshebel
- 3: Gleitstück
- 4: Gleitschiene
- 5: Montageplatte
- 6: hydraulischer Anschlussblock
- 7: Pumpe
- 8: DC-Motor
- 9: Zahnrad
- 10: Zahnrad

## Patentansprüche

1. Drehtürantrieb mit einer Antriebseinheit und einem Türschließer (1) für eine mindestens einflügelige Tür, deren Türflügel von dem Türschließer (1) im Öffnungs- und Schließsinn bewegbar ist bzw. sind, wobei der Türschließer (1) von der Antriebseinheit antreibbar ist, die als elektro-hydraulische Antriebseinheit ausgebildet ist und einen hydraulischen Anschlussblock (6), einen DC-Motor (8) sowie eine Pumpe (7) und eine den Türschließer (1) und die elektro-hydraulische Antriebseinheit tragender Montageplatte (5) aufweist, **dadurch gekennzeichnet, dass** ein Öl zwischen der Pumpe (7) bzw. dem hydraulischen Anschlussblock (6) und dem Türschließer (1) durch die Montageplatte (5) strömt.

2. Drehtürantrieb nach Anspruch 1, **dadurch gekennzeichnet, dass** für den Ölstrom in der Montageplatte (5) Leitungen bzw. Kanäle eingearbeitet sind.

3. Drehtürantrieb nach einem der vorhergehenden Ansprüche, **dadurch gekennzeichnet, dass** der DC-Motor (8) als eisenloser Motor ausgebildet ist.

4. Drehtürantrieb nach einem der vorhergehenden Ansprüche, **dadurch gekennzeichnet, dass** die Pumpe (7) als Innenzahnradpumpe ausgebildet ist.

5. Drehtürantrieb nach einem der vorhergehenden Ansprüche, **dadurch gekennzeichnet, dass** an der Montageplatte (5) ein erstes Zahnrad (9) angeordnet ist, das mit einem am Türschließer (1) angeordneten zweiten Zahnrad (10) kämmt.

6. Drehtürantrieb nach einem der vorhergehenden Ansprüche, **dadurch gekennzeichnet, dass** die beiden Zahnräder (9, 10) jeweils eine Stirnverzahnung aufweisen.

7. Drehtürantrieb nach einem der vorhergehenden Ansprüche, **dadurch gekennzeichnet, dass** ein Kolbenspeicher für einen Volumenausgleich des Öls vorgesehen ist.

8. Drehtürantrieb nach einem der vorhergehenden Ansprüche, **dadurch gekennzeichnet, dass** der Türschließer (1), die Pumpe (7), der hydraulische Anschlussblock (6) und der DC-Motor (8) in einer Linie hintereinander liegen.

9. Drehtürantrieb nach einem der vorhergehenden Ansprüche, **dadurch gekennzeichnet, dass** der Türschließer (1), die Pumpe (7), der hydraulische Anschlussblock (6) und der DC-Motor (8) als einzeln austauschbare Module ausgebildet sind.

10. Drehtürantrieb nach einem der vorhergehenden Ansprüche, **dadurch gekennzeichnet, dass** ein Betätigungshebel (2) mit einem Ende an dem Türschließer (1) angeordnet ist und mit einem an seinem anderen Ende angeordneten Gleitstück (3) verbunden ist, das in einer innerhalb der Tür bzw. der Türzarge eingebauten Gleitschiene (4) längs der Gleitschiene (4) beweglich geführt ist.

11. Drehtürantrieb nach einem der vorhergehenden Ansprüche, **dadurch gekennzeichnet, dass** eine Stromversorgung durch die Gleitschiene (4) und den Betätigungshebel (2) erfolgt.

12. Drehtürantrieb nach einem der vorhergehenden Ansprüche, **dadurch gekennzeichnet, dass** der Drehtürantrieb eine maximale Breite von 40 mm, eine maximale Höhe von 50 mm und eine maximale Länge von 500 mm aufweist.

## Claims

1. A swing door operator with a drive unit and a door closer (1), for a door having at least one door leaf, the door leaf(leaves) thereof being movable into the opening and closing directions by the door closer (1), the door closer (1) being drivable by the drive unit, which is formed as an electro-hydraulic drive unit and has a hydraulic connection block (6), a DC-motor (8), as well as a pump (7), and a mounting plate (5) carrying the door closer (1) and the electro-hydraulic drive unit, **characterized in that**, between the pump (7), respectively the hydraulic connection block (6) and the door closer (1), oil flows through the mounting plate (5).

2. A swing door operator according to claim 1, **characterized in that**, for the oil flow, lines respectively channels are machined into the mounting plate (5).

3. A swing door operator according to one of the preceding claims, **characterized in that** the DC-motor (8) is formed as a non-ferrous motor.

4. A swing door operator according to one of the preceding claims, **characterized in that** the pump (7) is configured as an internal gear pump.

5. A swing door operator according to one of the preceding claims, **characterized in that** a first toothed wheel (9) is disposed at the mounting plate (5) and meshes with a second toothed wheel (10) disposed at the door closer (1).

6. A swing door operator according to one of the preceding claims, **characterized in that** the two toothed wheels (9, 10) each have a cylindrical toothing.

7. A swing door operator according to one of the preceding claims, **characterized in that** a piston accumulator is provided for a volume compensation of the oil.

8. A swing door operator according to one of the preceding claims, **characterized in that** the door closer (1), the pump (7), the hydraulic connection block (6) and the DC-motor (8) are aligned one after the other.

9. A swing door operator according to one of the preceding claims, **characterized in that** the door closer (1), the pump (7), the hydraulic connection block (6) and the DC-motor (8) are configured as individually exchangeable modules.

10. A swing door operator according to one of the preceding claims, **characterized in that** an actuating lever (2), with one of its ends, is disposed at the door closer (1), and is connected to a sliding part (3), disposed at its other end, which part is movably guided in and along a slide channel (4), which slide channel (4) is installed within the door, respectively within the door frame.

11. A swing door operator according to one of the preceding claims, **characterized in that** a power supply is realized through the slide channel (4) and the actuating lever (2).

12. A swing door operator according to one of the preceding claims, **characterized in that** the swing door operator has a maximum width of 40 mm, a maximum height of 50 mm, and a maximum length of 500 mm.

## Revendications

1. Entraînement de porte pivotante avec une unité d'entraînement et un ferme-porte (1), pour une porte ayant au moins un vantail, dont le vantail ou les vantaux de porte peuvent être déplacés dans le sens de l'ouverture et de la fermeture par l'intermédiaire du ferme-porte (1), le ferme-porte (1) étant entraînable par l'intermédiaire de l'unité d'entraînement, qui est aménagée comme unité d'entraînement électro-hydraulique et présente un bloc de connexion hydraulique (6), un moteur à courant continu (8) ainsi qu'une pompe (7) et une plaque de montage (5) portant le ferme-porte (1) et l'unité d'entraînement électro-hydraulique, **caractérisé en ce que** de l'huile circule à travers la plaque de montage (5) entre la pompe (7), respectivement le bloc de connexion hydraulique (6) et le ferme-porte (1).

2. Entraînement de porte pivotante selon la revendication 1, **caractérisé en ce que** des conduites respectivement des canaux sont incorporés dans la plaque de montage (5) pour le flux de l'huile.

3. Entraînement de porte pivotante selon l'une des revendications précédentes, **caractérisé en ce que** le moteur à courant continu (8) est aménagé comme moteur sans fer.

4. Entraînement de porte pivotante selon l'une des revendications précédentes, **caractérisé en ce que** la pompe (7) est aménagée comme pompe à engrenages intérieurs.

5. Entraînement de porte pivotante selon l'une des revendications précédentes, **caractérisé en ce qu'**une première roue dentée (9) est agencée sur la plaque de montage (5) et s'engrène avec une deuxième roue dentée (10) agencée sur le ferme-porte (1).

6. Entraînement de porte pivotante selon l'une des revendications précédentes, **caractérisé en ce que** les deux roues dentées (9, 10) ont une denture cylindrique.

7. Entraînement de porte pivotante selon l'une des revendications précédentes, **caractérisé en ce qu'**un accumulateur à piston est prévu pour la compensation d'un volume de l'huile.

8. Entraînement de porte pivotante selon l'une des revendications précédentes, **caractérisé en ce que** le ferme-porte (1), la pompe (7), le bloc de connexion hydraulique (6) et le moteur à courant continu (8) sont alignés les uns après les autres.

9. Entraînement de porte pivotante selon l'une des revendications précédentes, **caractérisé en ce que** le ferme-porte (1), la pompe (7), le bloc de connexion hydraulique (6) et le moteur à courant continu (8) sont aménagés comme modules échangeables individuellement.

10. Entraînement de porte pivotante selon l'une des revendications précédentes, **caractérisé en ce qu'**une extrémité d'un levier d'actionnement (2) est agencée sur le ferme-porte (1) et le levier est connecté avec une pièce coulissante (3) agencée sur son autre extrémité, laquelle pièce est guidée de façon mobile dans une glissière (4), qui est installée à l'intérieur de la porte respectivement du cadre de porte, et lelong de la glissière (4).

11. Entraînement de porte pivotante selon l'une des revendications précédentes, **caractérisé en ce qu'**une alimentation en courant est effectuée à travers la glissière (4) et le levier d'actionnement (2).

12. Entraînement de porte pivotante selon l'une des revendications précédentes, **caractérisé en ce que** l'entraînement de porte pivotante présente une largeur maximale de 40 mm, une hauteur maximale de 50 mm et une longueur maximale de 500 mm.
